# EUROPÄISCHE PATENTSCHRIFT

(11) **EP 2 233 061 B1**
(45) Veröffentlichungstag und Bekanntmachung des Hinweises auf die Patenterteilung: **14.03.2012**
(21) Anmeldenummer: 10401032.7
(22) Anmeldetag: 15.03.2010
(51) Int. Cl.: A47L 15/42

(54) **Geschirrspülmaschine mit einer Einrichtung zur Beleuchtung des Spülbehälters**
Dishwasher with a device for lighting the dishwasher
Lave-vaisselle doté d'un dispositif d'éclairage du contenant de rinçage

(30) Priorität: 23.03.2009 DE 102009014023
(43) Veröffentlichungstag der Anmeldung: 29.09.2010
(73) Patentinhaber: Miele & Cie. KG, 33332 Gütersloh (DE)
(72) Erfinder: Thülig, Markus, 59269 Beckum (DE); Kara, Seyfettin, 32139 Spenge (DE)

(56) Entgegenhaltungen:
- EP-A1- 1 554 970
- EP-A2- 1 543 761
- WO-A1-2006/042819
- WO-A1-2008/073049
- DE-A1- 10 256 171
- US-A- 3 619 592

## Beschreibung

Die Erfindung betrifft eine Geschirrspülmaschine mit einem Spülbehälter, welcher auf seiner Frontseite durch eine an ihrem bodenseitigen Abschnitt um eine horizontal verlaufende Achse schwenkbare Gerätetür verschließbar ist, mit einer Einrichtung zur Beleuchtung des Spülbehälters und/oder des Spülbehältervorraums, und mit einer Steuereinrichtung zum Ein- und/oder Ausschalten der Beleuchtungseinrichtung in Abhängigkeit von einem Schließzustand der Tür.

Geschirrspüler mit einer Einrichtung zur Beleuchtung des Spülbehälters und/oder des Spülbehältervorraums sind aus dem Stand der Technik hinreichend bekannt. Durch diese Maßnahme soll das Be- und Entladen von Geschirr vereinfacht werden. Zur Senkung des Energieverbrauchs ist es bekannt, die Beleuchtungseinrichtung nur bei geöffneter Tür einzuschalten. Hierzu werden Steuervorrichtungen verwendet, welche von der Tür betätigte Mikroschalter beinhalten, siehe beispielsweise DE 102 56 171 A1. Außerdem sind Näherungsschalter wie z. B. Hallsensoren bekannt, welche von einer fast geschlossenen Metalltür betätigt werden. Diese Schalter besitzen den Nachteil, dass sie nur durch eine vollständig oder wenigstens fast vollständig geschlossene Tür betätigt werden. Wird die Tür der Geschirrspülmaschine spaltweise geöffnet, wie es beispielsweise zur Unterstützung der Trocknung am Programmende üblich ist, wird die Beleuchtungseinrichtung über einen langen Zeitraum eingeschaltet. Dies führt zu einem erhöhten Energieverbrauch.

Der Erfindung stellt sich somit das Problem, eine Geschirrspülmaschine mit einer Einrichtung zur Beleuchtung des Spülbehälters zu offenbaren, bei welcher die Beleuchtung auch bei spaltweise geöffneter Tür ausgeschaltet bleibt.

Erfindungsgemäß wird dieses Problem durch eine Geschirrspülmaschine mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich daraus, dass die Steuereinrichtung ein Schaltelement umfasst, welches von einem an der Tür angeordneten Seilzug zum Ausgleich des Türgewichts betätigt wird. Hierdurch können einerseits bereits vorhandene Konstruktionselemente benutzt werden. Andererseits ist eine Einschaltung der Beleuchtung erst mit Erreichen eines bestimmten Türöffnungswinkels auf einfache Weise realisierbar.

In einer vorteilhaften Ausführungsform ist der Seilzug derart an der Tür angeordnet, dass deren Schwenken eine Schwenkbewegung wenigstens eines Abschnitts des Seilzugs verursacht, welche zur Betätigung des Schaltelements ausreicht. Dies führt zu einer Entkopplung von Seilzug und Schaltelement. Dabei ist es zweckmäßig, wenn der Seilzug auf einen federnd gelagerten Kolben wirkt, dessen Einschub die Aktivierung eines Mikroschalters auslöst.

Es ist außerdem vorteilhaft, wenn die Beleuchtungseinrichtung eingeschaltet wird, wenn der Öffnungswinkel der Tür mehr als ca. 10° beträgt. Hierdurch ist zunächst zur Trocknungsunterstützung ein ausreichender Luftaustausch durch die spaltgeöffnete Tür möglich, ohne dass die Beleuchtung eingeschaltet wird.

Ein Ausführungsbeispiel der Erfindung ist in den Zeichnungen rein schematisch dargestellt und wird nachfolgend näher beschrieben. Es zeigt
- Figur 1: eine Geschirrspülmaschine mit Spülbehälterbeleuchtung;
- Figur 2: die Tür der Geschirrspülmaschine mit Seilzug, Umlenkrollen und Schaltelement;
- Figuren 3 a - d: verschiedenen Öffnungsstadien der Tür und die jeweils zugehörige Stellung des Schaltelements.

Figur 1 zeigt eine an sich bekannte Geschirrspülmaschine 1 mit einem Spülbehälter 2, der an seiner Frontseite durch eine schwenkbar gelagerte Tür 3 verschließbar ist. Der Türverschluss besitzt einen aus der DE 10 2005 028 449 A1 bekannten, motorisch verfahrbaren Schließkloben 4, der in der Figur nur andeutungsweise dargestellt ist. Hierdurch kann die Tür 3 auch im verriegelten Zustand von der Programmsteuerung 5 selbsttätig spaltweise geöffnet werden. Die Geschirrspülmaschine 1 besitzt weiterhin eine Lampe 6 zur Beleuchtung des Spülbehälters 2 und/oder des Spülbehältervorraums. Um das Ein- und/oder Ausschalten der Lampe 6 in Abhängigkeit vom Schließzustand der Tür 3 zu ermöglichen, ist ein Schaltelement 7 vorgesehen, dessen Aufbau und Funktionen im Folgenden erklärt sind.

Die Tür 3 besitzt an ihrem unteren Ende ein Winkelstück 8 mit einem Arm 9, der senkrecht aus der Türebene ins Geräteinnere hineinragt. In eine Ausnehmung (nicht sichtbar) am Ende des Arms 9 ist mittels einer Öse 10 ein Seilzug 11 eingehängt. Der Seilzug 11 wird über zwei Rollen 12 und 13 umgelenkt und ist mit seinem anderen Ende 14 mit einer Zugfeder 15 (siehe Figuren 3a bis d) verbunden. Die gesamte Vorrichtung dient zum Ausgleich des Gewichts einer nicht dargestellten Vorsatzplatte, welche die Vorderseite der Tür 3 verkleidet und diese an andere Möbelfronten in einer Küche anpasst. Die Befestigung der Zugfeder 15 und der Umlenkrollen 12 und 13 am Gehäuse der Geschirrspülmaschine 1 ist beispielsweise aus der DE 10 2004 023 509 A1 bekannt und deswegen hier weder dargestellt noch beschrieben. In den Figuren 3a bis d ist lediglich erkennbar, dass die obere Umlenkrolle 13 an dem senkrechten Schenkel 16 einer Stütze 17 gelagert ist, deren waagerechter Schenkel 18 zur schwenkbaren Lagerung der Tür 3 dient. An dem Schenkel 16 ist außerdem ein Halteblech 19 befestigt, welches einen Mikroschalter 20 und einen Aktor trägt 21, siehe auch Figur 2. Der Aktor 21 umfasst einen Stempel 22, einen Rollenhalter 23 und eine Andruckrolle 24. Das bolzenartige Ende 221 des Stempels ist von einer Feder 222 umgeben und wird längsverschiebbar vom Rollenhalter 23 aufgenommen. Hierdurch kann der Rollenhalter 23 gegen die Kraft der Feder 222 in Richtung des Doppelpfeils bewegt werden. Die dem Mikroschalter 20 zugewandte Seite des Rollenhalters 23 besitzt eine Schaltschräge 231, mit welcher der Schaltstößel 201 des Mikroschalters 20 betätigt werden kann.

Die Figuren 3a bis d zeigen den Bewegungsablauf beim Öffnen der Tür 3. Bei geschlossener Tür 3 (Figur 3a) erstreckt sich der Arm 9 waagerecht, d. h. parallel zur Aufstellebene der Geschirrspülmaschine 1, das türseitige Ende des Seilzugs 11 schließt mit der gedachten Parallele der Aufstellebene durch die Umlenkrolle 13 einen Winkel von ca. 30° ein. Die Andruckrolle 24 liegt auf dem Seilzug 11 auf, dabei befinden sich Rolle 24 und Rollenhalter 23 in einer unteren Position, in der die Schaltschräge 231 noch vom Schaltstößel 201 entfernt ist. Figur 3b zeigt die Tür in einem um ca. 10°geöffneten Zustand. Dieser Öffnungswinkel kann manuell vom Benutzer, aber auch automatisch von der aus der DE 10 2005 028 449 A1 bekannten Öffnungseinrichtung erzeugt werden. Der Arm 9, der die Schwenkbewegung der Tür 3 mitmacht, zieht den Seilzug 11 nach oben, so dass dieser um ca. 15° im Gegenuhrzeigersinn geschwenkt wird. Dabei hebt der Seilzug 11 die Andruckrolle 24 samt Rollenhalter 23 an, so dass die Schaltschräge 231 bis kurz vor den Schaltstößel 201 bewegt wird. Die Spülbehälterbeleuchtung (Lampe 6) ist demzufolge in dieser Position noch nicht eingeschaltet. Bei einer weiteren Öffnung der Tür 3 (Figur 3c) wird der Seilzug 11 nochmals um 10° im Gegenuhrzeigersinn geschwenkt. Hierdurch wird die Andruckrolle 24 noch mehr angehoben und die Schaltschräge 231 drückt den Schaltstößel 201 nach innen. Der Mikroschalter 20 gibt den ausgelösten Schaltbefehl an die Programmsteuerung 5 weiter, welche nun die Lampe 6 einschaltet. Alternativ kann die Lampe 6 direkt durch den Mikroschalter 20 eingeschaltet werden. In Figur 3d ist erkennbar, dass der Schaltstößel 201 auch bei vollständig geöffneter Tür 3 nach innen gedrückt ist und somit die Spülbehälterbeleuchtung (Lampe 6) eingeschaltet bleibt.

## Patentansprüche

1. Geschirrspülmaschine (1) mit einem Spülbehälter (2), welcher auf seiner Frontseite durch eine an ihrem bodenseitigen Abschnitt um eine horizontal verlaufende Achse schwenkbare Gerätetür (3) verschließbar ist, mit einer Einrichtung (6) zur Beleuchtung des Spülbehälters (2) und/oder des Spülbehältervorraums, und mit einer Steuereinrichtung zum Ein- und/oder Ausschalten der Beleuchtungseinrichtung (6) in Abhängigkeit von einem Schließzustand der Tür (3),
**dadurch gekennzeichnet,**
**dass** die Steuereinrichtung ein Schaltelement (7) umfasst, welches von einem an der Tür (3) angeordneten Seilzug (11) zum Ausgleich des Türgewichts betätigt wird.

2. Geschirrspülmaschine (1) nach Anspruch 1,
**dadurch gekennzeichnet,**
**dass** der Seilzug (11) derart an der Tür (3) angeordnete ist, dass deren Schwenken eine Schwenkbewegung wenigstens eines Abschnitts des Seilzugs (11) verursacht, welche zur Betätigung des Schaltelements (20) ausreicht.

3. Geschirrspülmaschine (1) nach Anspruch 1 oder 2,
**dadurch gekennzeichnet,**
**dass** der Seilzug (11) auf federnd gelagerte Mittel (22, 23, 24) wirkt, deren Einschub die Aktivierung eines Mikroschalters (20) auslösen.

4. Geschirrspülmaschine (1) nach mindestens einem der Ansprüche 1 bis 3,
**dadurch gekennzeichnet,**
**dass** die Beleuchtungseinrichtung (6) erst eingeschaltet wird, wenn der Öffnungswinkel der Tür (3) mehr als ca. 10° beträgt.

## Claims

1. A dishwasher (1) with a cleaning compartment (2) whose front can be closed by a door (3) that can pivot at its bottom section around a horizontally running axis, with a device (6) for illuminating the cleaning compartment (2) and/or the front portion of the cleaning compartment, and with a control device for switching the illuminating device on and/or off as a function of the closing position of the door (3),
**characterized in that** the control device comprises a switching element (7) that is actuated by a Bowden cable (11) arranged on the door (3) in order to compensate for the weight of the door.

2. The dishwasher (1) according to claim 1,
**characterized in that** the Bowden cable (11) is arranged on the door (3) in such a way that its swiveling causes a swiveling motion of at least one section of the Bowden cable (11), said motion being sufficient to actuate the switching element (20).

3. The dishwasher (1) according to claim 1 or 2,
**characterized in that** the Bowden cable (11) acts on spring-mounted means (22, 23, 24) that, when they are depressed, trigger the activation of a microswitch (20).

4. The dishwasher (1) according to at least one of claims 1 to 3,
**characterized in that** the illuminating device (6) is only switched on once the opening angle of the door (3) is more than approximately 10°.

## Revendications

1. Lave-vaisselle (1) avec une cuve de lavage (2) qui peut être fermée sur son côté avant par une porte d'appareil (3) pivotant, sur son tronçon côté fond, autour d'un axe s'étendant horizontalement, avec un équipement (6) pour l'éclairage de la cuve de lavage (2) et/ou de l'antichambre de la cuve de lavage, et avec un équipement de commande pour la mise en/hors circuit de l'équipement d'éclairage (6) en fonction d'un état de fermeture de la porte (3),
**caractérisé en ce que**
l'équipement de commande comprend un élément de commutation (7) qui est actionné pour équilibrer le poids de la porte par un câble (11) disposé sur la porte (3).

2. Lave-vaisselle (1) selon la revendication 1,
**caractérisé en ce que**
le câble (11) est disposé sur la porte (3) de sorte que le pivotement de celle-ci provoque un mouvement pivotant d'au moins un tronçon du câble (11) qui suffit pour actionner l'élément de commutation (20).

3. Lave-vaisselle (1) selon la revendication 1 ou 2,
**caractérisé en ce que**
le câble (11) agit sur des moyens (22, 23, 24) montés de façon élastique dont l'insertion déclenche l'activation d'un microrupteur (20).

4. Lave-vaisselle (1) selon au moins une des revendications 1 à 3,
**caractérisé en ce que**
l'équipement d'éclairage (6) n'est mis en circuit que lorsque l'angle d'ouverture de la porte (3) est supérieur à environ 10°.
